# EUROPÄISCHE PATENTSCHRIFT

(11) **EP 2 797 719 B1**
(45) Veröffentlichungstag und Bekanntmachung des Hinweises auf die Patenterteilung: **19.10.2016**
(21) Anmeldenummer: 12818789.5
(22) Anmeldetag: 28.12.2012
(51) Int. Cl.: B25B 1/06, B25B 1/20, B25B 5/06, B25B 5/14

(54) **ASYMMETRISCHES ZAHNRAD**
ASYMMETRICAL GEAR
ROUE DENTÉE ASYMÉTRIQUE

(30) Priorität: 28.12.2011 DE 102011057099
(43) Veröffentlichungstag der Anmeldung: 05.11.2014
(73) Patentinhaber: Rattunde & Co GmbH, 19288 Ludwigslust (DE)
(72) Erfinder: RATTUNDE, Ulrich, 19322 Bentwisch (DE)
(74) Vertreter: Groth, Wieland
(86) Internationale Anmeldenummer: PCT/EP2012/077044
(87) Internationale Veröffentlichungsnummer: WO 2013/098388

(56) Entgegenhaltungen:
- CA-A1- 2 218 162
- DE-A1-102006 005 020

## Beschreibung

Die Erfindung betrifft eine Einrichtung mit gegeneinander verfahrbaren Supporten nach dem Oberbegriff des Anspruchs 1.

Die Einrichtung ist als Teil einer Spanneinrichtung für Langprofilabschnitte im Stand der Technik beispielsweise durch die DE 1 463 226 A bekannt.

Die CA 2,218,162 offenbart eine Vorrichtung zur Lokalisierung des Zentrums eines Objektes nach dem Oberbegriff von Anspruch 1. Die Vorrichtung umfasst ein ringförmiges Zahnrad mit einem zentralen Loch und sich gegenüberliegenden Zahnstangen.

In der DE 10 2006 005 020 A1 ist eine Ausmittelungsvorrichtung zur Mittenausrichtung eines Werkstückes offenbart, bei dem Zentrierelemente zueinander symmetrisch in entgegengesetzten Richtungen zu den jeweiligen Werkstückseiten in Anlage verstellbar sind und zur Ausmittelung das Werkstück entsprechend verschieben

Die bekannten Spanneinrichtungen für Rohrabschnitte weisen separate Spannbacken auf, mit denen der abgelängte Rohrabschnitt gegenüber einem Bearbeitungswerkzeug, beispielsweise einem Anfaskopf, fest positioniert werden kann. Derartige Spannwerkzeuge spannen den abgelängten Rohrabschnitt zwar hinreichend fest ein, sind jedoch in ihrer Präzision unzureichend. Tolerierbare Abweichungen im Bereich von wenigen Mikrometern des abgelängten Rohrabschnitts, der durchaus eine Länge von mehreren Metern und bis zu 100 kg oder mehr aufweisen kann, sind durch die genannten Spannwerkzeuge nicht darstellbar.

Es ist daher Aufgabe der Erfindung, ein Spannwerkzeug mit hoher Präzision zur Verfügung zu stellen.

Die Aufgabe wird durch eine eingangs genannte Einrichtung mit den Merkmalen des Anspruchs 1 gelöst. Bevorzugte Ausführungsformen der Erfindung sind Gegenstand der Unteransprüche.

Die Einrichtung weist zwei gegeneinander verfahrbare Supporte auf, deren einander zugewandte Innenwandungen jeweils Zahnprofile, vorzugsweise in Form von Zahnstangen aufweisen, die jeweils mit gegenüberliegenden Segmenten eines Zahnrades zusammenwirken; die beiden Supporte sind vorzugsweise direkt durch Zylinder oder andere Stellglieder angetrieben. Die Supporte werden vorzugsweise gleichzeitig in entgegengesetzter Richtung angetrieben. Das Zahnrad ermöglicht dann einen exakten Gleichlauf der beiden Supporte in entgegengesetzter Richtung. Der Antrieb der Supporte kann auch über das Zahnrad selbst erfolgen. Die beanspruchte Einrichtung kann Bestandteil einer Spanneinrichtung sein. Die Spanneinrichtung kann Teil einer Zusatzfunktion einer integrierten Maschine, beispielsweise zum Ablängen von Abschnitten eines Langprofils, sein. Unter Langprofil werden hier und im Weiteren Hohl- und Vollprofile mit beliebigem Querschnitt verstanden. Die Langprofilabschnitte können aus Kunststoff, insbesondere aber auch aus Metall bestehen oder Metall aufweisen.

Trotz hochpräziser Herstellungsmöglichkeiten der Einzelbauteile, insbesondere des Zahnrades, aber auch der Supporte, beispielsweise durch Drahterodieren, kommt es zu Abweichungen der gefertigten Bauteile von den Sollmaßen, die so groß sind, dass eine hinreichend präzise Gleichlaufführung der Supporte trotz des Zahnrades sowie ein hinreichend präzises Einklemmen eines Langprofilabschnittes mittels zweier relativ zu den Supporten positionsfester Spannbacken nicht gewährleistet ist. Ein wichtiger Grund dafür ist die, wenn auch sehr geringe Abweichung eines wirksamen Außendurchmessers des Zahnrades von einem Solldurchmesser.

In der Praxis muss daher zunächst eine ganze Reihe von Zahnrädern präzise gefertigt werden, um dann diejenigen Zahnräder aus der Produktionsreihe auszuwählen, die eine vom Sollwert noch akzeptierbare Abweichungen, insbesondere hinsichtlich des Kopfkreisdurchmessers, aufweisen. Üblicherweise weisen unterschiedliche, identisch gefertigte Zahnräder und Zahnstangen entlang ihres durch die radial äußersten Bereiche ihrer Zähne gebildeten Außenumfanges unterschiedliche Kopfkreisdurchmesser auf. Die Abweichungen sind zwar gering und liegen im 1/100 mm Bereich, jedoch sind sie für die erforderliche Präzision zu groß. Erfahrungsgemäß kann nur etwa jedes vierte Zahnrad zum Einbau in die Einrichtung verwendet werden. Eine präzisere Fertigung der Bauteile im 1 µm Bereich wäre notwendig, ist aber unwirtschaftlich.

Erfindungsgemäß wird daher ein Zahnrad zur Verbesserung des Gleichlaufs der beiden Supporte zur Verfügung gestellt, das entlang seines durch die radial äußersten Bereiche seiner Zähne gebildeten Kopfkreises gezielt Kopfkreisdurchmesser unterschiedlicher Länge aufweist. Unter dem Kopfkreisdurchmesser wird hier der Abstand der äußeren Punkte zweier sich gegenüberliegender Zähne verstanden. Das erfindungsgemäße Zahnrad weist damit je nach Winkelstellung zwischen den beiden Supporten jeweils einen unterschiedlichen wirksamen Außendurchmesser auf. Der wirksame Kopfkreisdurchmesser wird hier auch einfach als wirksamer Außendurchmesser bezeichnet.

In einer bevorzugten Ausführungsform der Erfindung weist jeder der Supporte eine an ihm positionsfest angeordnete Spannbacke auf, die zusammenwirken, um einen Gegenstand in einer präzisen Position einzuspannen. Wenn die beiden Spannbacken auseinandergefahren sind, geben sie den Gegenstand frei, und wenn die beiden Spannbacken aufeinander zugefahren sind, spannen sie den Gegenstand ein. Der exakte Gleichlauf der beiden Supporte und damit der beiden Spannbacken wird durch das erfindungsgemäße Zahnrad erreicht, das in die beiden Zahnprofile der Supporte eingreift. Das Zahnrad dreht sich zwischen der Freigabestellung und der Spannstellung.

Im Moment des Spannvorganges, insbesondere des abgelängten Rohrabschnittes, durch die beiden Spannbacken, die vorzugsweise über Arme an Supporten angeordnet sind, muss ein wirksamer Außendurchmesser des Zahnrades zwischen den beiden Supporten angeordnet sein, der dem exakten Solldurchmesser des Zahnrades entspricht. Unter dem Solldurchmesser des Zahnrades wird der theoretisch genaue Kopfkreisdurchmesser verstanden, den ein ideales Zahnrad hätte, um den Gegenstand exakt zentrisch einzuspannen und exakt zum Werkzeug im eingespannten Zustand zu positionieren.

Aufgrund des unterschiedlichen Kopfkreisdurchmessers des Zahnrades entlang seines Umfanges kann das Zahnrad durch Drehung in die Stellung gebracht werden, in der der zwischen den Supporten wirksame Außendurchmesser dem Solldurchmesser exakt entspricht. Unter exakt werden hier auch geringe Abweichungen von ±2 µm und weniger verstanden.

Vorteilhafterweise kann so im Grunde jedes hergestellte, vorzugsweise kontinuierlich verschiedene Durchmesser aufweisende Zahnrad für die erfindungsgemäße Einrichtung verwendet werden. Es ist nicht mehr notwendig, zunächst eine ganze Reihe von Zahnrädern herzustellen, um dann ein einzelnes, ideales Zahnrad aus dieser Produktionsreihe auszuwählen und die anderen auszusortieren.

Die maximale Verfahrstrecke der Supporte ist dabei so gewählt, dass das Zahnrad zum Einspannen und Freigeben des Gegenstandes lediglich um einen Bruchteil einer vollen Umdrehung, vorzugsweise lediglich um 5° - 20° gedreht werden muss. Dadurch ist es möglich, den Außendurchmesser eines Sektors des Zahnrades kontinuierlich zunehmend auszubilden, wobei dieser Sektor auch 180° des Zahnradumfanges umfassen kann und das Zahnrad dann vorzugsweise aus zwei um 180° rotationssymmetrisch angeordneten Hälften besteht. Größenordnungsmäßig liegt die Differenz zwischen dem größten und dem kleinsten Kopfkreisdurchmesser des erfindungsgemäßen Zahnrades bei 0,01 mm bis 0,15 mm. Die Durchmesserunterschiede betragen auch abhängig von der Sektorgröße und dem Zahnabstand etwa das 10 bis 150fache der noch tolerierbaren geringen Abweichungen von ±2 µm.

Es sind jedoch auch andere Ausgestaltungsformen des im Kopfkreisdurchmesser variablen Zahnrades denkbar. Beispielsweise kann der Radius des Kopfkreises über einen Sektor konstant bleiben, und verschiedene Sektoren können unterschiedliche Außenradien aufweisen. Es sind auch Mischformen möglich.

Die Erfindung wird anhand von zwei Ausführungsbeispielen in drei Figuren beschrieben, wobei die Figuren nicht maßstabsgerecht sind. Dabei zeigen:
- Fig. 1:: eine perspektivische Ansicht eines Teils einer erfindungsgemäßen Spanneinrichtung mit eingespanntem Rohrabschnitt,
- Fig. 2:: Innenaufbau in Fig. 1 mit zwei Supporten und asymmetrischem Zahnrad,
- Fig. 3a:: Vorderansicht der Spanneinrichtung in Fig.1 im freigegebenen Zustand
- Fig. 3b:: Vorderansicht der Spanneinrichtung in Fig. 1 in gespanntem Zustand

Fig. 1 zeigt den Teil einer Spanneinrichtung 1 zum Einspannen von insbesondere metallischen Rohrenden 16. Die Spanneinrichtung 1 ist Teil einer (nicht dargestellten) Profilsägemaschine. Profilsägemaschinen ermöglichen es, von insbesondere Metallrohren oder Metallvollprofilen als spezielle Form der Langprofile, Abschnitte abzusägen. Die abgesägten Profilabschnitte können dann in den dem Absägen nachfolgenden Bearbeitungsvorgängen mit Bearbeitungsvorrichtungen an ihren Profilabschnittsenden weiterbearbeitet werden. Die Weiterbearbeitung kann beispielsweise in einem Anfasen durch ein Anfaswerkzeug 17 erfolgen oder durch ein Zentrierbohren mittels eines Zentrierbohrers, insbesondere bei Vollprofilen. Die Anforderungen an die Präzision der Bearbeitung sind sehr hoch, so dass beispielsweise beim Anfasen von Rohrabschnittsenden die Exzentrizität der Fase zur Mantelfläche des Materials aufgrund von Spannfehlern je nach Anforderung höchstens 0,01 - 0,05 mm betragen darf.

Zur Erzielung einer derartig hohen Positionsgenauigkeit ist es unter anderem erforderlich, dass die Werkzeuge präzise arbeiten und dazu präzise gefertigt sind. Auch die für das Spannwerkzeug verwendeten Einzelkomponenten müssen von hoher Präzision sein. Das heißt, hinsichtlich eines in der Spanneinrichtung 1 in Fig. 2 dargestellten Zahnrades 2 dürfen ein Kopfkreisdurchmesser d des Zahnrades 2 und die Genauigkeit einer mit dem Zahnrad 2 zusammenwirkenden Zahnstange 6, 7 um höchstens 1 - 2 µm von einem Sollwert abweichen. Übliche Herstellungstechniken, selbst mit Drahterodierverfahren, ermöglichen keine hinreichend präzise Fertigung der Zahnräder 2 und Zahnstangen 6, 7. Die gefertigten Zahnräder 2 müssen einzeln geprüft werden, und nur die präzise gefertigten Zahnräder 2 werden ausgewählt und zum Einbau in ein Spannwerkzeug 1 verwendet.

Bei dem in Fig. 1 dargestellten Spannwerkzeug 1 sind zwei sich gegenüberliegende, gegenläufig verfahrbare Supporte 3, 4 vorgesehen, an deren einander zugewandten Innenwandungen eine Zahnstange 6, 7 eingeformt ist. Die beiden Zahnstangen 6, 7 wirken jeweils mit dem Zahnrad 2 zusammen, das zwischen den beiden Zahnstangen 6, 7 der Supporte 3, 4 drehbar gelagert ist und so den Gleichlauf der Supporte 3, 4 sicherstellt.

Der Antrieb der Supporte 3, 4 erfolgt hier über einen zugeordneten ersten Zylinder 41 und einen zweiten Zylinder 42. Der Antrieb kann aber alternativ auch direkt über das Zahnrad 2 erfolgen. In der Ansicht gemäß Fig. 1 werden der linke Support 3 nach oben und der rechte Support 4 nach unten verfahren, und dabei wird das Zahnrad im Uhrzeigersinn gedreht; bei Drehung des Zahnrades 2 entgegen dem Uhrzeigersinn werden die beiden Supporte 3, 4 entsprechend umgekehrt verfahren. Das Zahnrad 2 sichert den exakten Gleichlauf der beiden Supporte 3, 4 ab. An den beiden Supporten 3, 4 sind gemäß Fig. 1 jeweils Arme 8, 9 mit Spannbacken 11, 12 angeordnet, die es ermöglichen, den abgelängten Rohrabschnitt 16 einzuspannen und diesen eingespannten Rohrabschnitt 16 einer weiteren Bearbeitung durch das Anfaswerkzeug 17 zuzuführen.

Nach dem Stand der Technik wird eine Reihe von Zahnrädern 2 mit möglichst hoher Präzision, insbesondere hinsichtlich ihres Kopfkreisdurchmessers d hergestellt und aus der Reihe nur ca. jedes vierte oder fünfte Zahnrad 2 verwendet, welches zumindest in einem Segment einen hinreichend exakten Kopfkreisdurchmesser d aufweist, damit die Supporte 3, 4 exakt geführt werden können.

Die Erfindung behebt dieses Problem dadurch, dass das Zahnrad 2 entlang seines Kopfkreises einen variablen Kopfkreisdurchmesser d aufweist. Eine Ausführungsform ist in den Figuren 3a und 3b dargestellt. Die in der Fig. 3a dargestellte Ausführungsform des erfindungsgemäßen Zahnrades 2 weist zwei um 180° rotationssymmetrisch versetzt angeordnete Zahnradhalbsegmente 31, 32 auf. Der Kopfkreisdurchmesser jedes der Zahnradhalbsegmente 31, 32 nimmt in Fig. 2 entgegen dem Uhrzeigersinn kontinuierlich über jedes der Halbsegmente 31, 32 hin zu.

Dabei wird unter dem Kopfkreisdurchmesser d hier die Entfernung vom Mittelpunkt des Zahnrades 2, durch den auch eine Zahnradwelle geht, verstanden bis zum radial äußersten Punkt des Außenumfanges, d. h. des Kopfkreises, des Zahnrades 2, wobei der Kopfkreis des Zahnrades 2 durch eine gedachte Verbindungslinie entlang der äußersten Punkte der einzelnen Zähne gebildet wird. Der Kopfkreis ist durch eine gestrichelte Linie in Fig. 3a und Fig. 3b dargestellt.

Fig. 3a, 3b zeigen den Teil der in Fig. 2 dargestellten Spanneinrichtung 1 in zwei Vorderansichten. Die beiden Vorderansichten der Fig. 3a und Fig. 3b unterscheiden sich durch die Stellung des Zahnrades 2 und damit durch die Stellung der Supporte 3, 4. Das Zahnrad 2 in Fig. 3a ist in einer den Rohrabschnitt 17 freigebenden Drehstellung und das Zahnrad 2 in Fig. 3b in der den Rohrabschnitt 16 einspannenden Drehstellung dargestellt. Die in Fig. 1 dargestellte Einrichtung 1 ist hinsichtlich der Länge der Zahnstangen 6, 7, der Zahngröße und des Zahnabstandes sowie des Kopfkreisdurchmessers d des Zahnrades 2 so dimensioniert, dass die maximale Verfahrstrecke der Supporte 3, 4 so lang ist, dass das Zahnrad 2 weniger als 180° Grad gedreht werden muss, um die maximale Verfahrstrecke voll zu durchfahren. Der Kopfkreisdurchmesser d des Zahnrades 2 variiert zwischen dem geringsten und dem größten Wert um ca. 0,01 bis 0,15 mm. Die Zunahme des Kopfkreisdurchmessers d entgegen dem Uhrzeigersinn ist in Fig. 3a und Fig. 3b somit stark übertrieben dargestellt. Der in Fig. 3a, 3b jeweils lotrecht auf den beiden parallel zueinander verfahrbaren Supporten 3, 4 angeordnete wirksame Außendurchmesser d_{w} verändert sich mit der Drehstellung des Zahnrades 2. Der wirksame Außendurchmesser d_{w} ist auch lotrecht auf den Zahnprofilen 6, 7 der Supporte 3, 4 und vorzugsweise horizontal zwischen den beiden Supporten 3, 4 angeordnet.

Für den Betrieb wird das Zahnrad 2 so zwischen den beiden Supporten 3, 4 in seiner Drehstellung positioniert, dass im Spannzustand gemäß Fig. 3b, also wenn die beiden Spannbacken 11, 12 den einzuspannenden Rohrabschnitt 16 fest umfassen, der wirksame Außendurchmesser d_{w} mit der größtmöglichen Genauigkeit, vorzugsweise exakt, dem Sollwert des Kopfkreisdurchmessers d entspricht. Der eingespannte Rohrabschnitt 16 kann in dieser präzisen, d. h. der Sollvorgabe exakt entsprechenden Lage einer Bearbeitung seines Endes unterzogen werden.

Zum Lösen der Spannbacken 11, 12 werden der erste Zylinder 41 nach unten und der zweite Zylinder 42 nach oben verfahren und damit das Zahnrad 2 in Fig. 3b entgegen dem Uhrzeigersinn gedreht, und es wirken zwischen den beiden Supporten 3, 4 andere, d.h. während des Entspannens zunehmend kleinere wirksame Außendurchmesser d_{w}. Entscheidend ist die exakte und hohe Präzision der Positionierung im Augenblick des Einspannens des Rohrabschnitts 16 durch die beiden an den Supporten 3, 4 angeordneten Spannbacken 11, 12.

### Bezugszeichenliste

- 1: Spanneinrichtung
- 2: Zahnrad
- 3: linker Support
- 4: rechter Support
- 6: Zahnprofil
- 7: Zahnprofil
- 8: Arm
- 9: Arm
- 11: Spannbacke
- 12: Spannbacke
- 16: Rohrende
- 17: Anfaswerkzeug
- 31: Zahnradsegmente
- 32: Zahnradsegmente
- 40: Außenumfang
- 41: erster Zylinder
- 42: zweiter Zylinder
- d: Kopfkreisdurchmesser
- d_{w}: wirksamer Außendurchmesser

## Patentansprüche

1. Einrichtung mit gegeneinander verfahrbaren Supporten (3, 4), an deren einander zugewandten Wandungen Zahnprofile (6, 7) vorgesehen sind, die jeweils mit sich gegenüberliegenden Segmenten (31, 32) eines drehbaren Zahnrades (2) zusammenwirken, durch dessen Drehung die Supporte (3, 4) gleichzeitig in entgegengesetzte Richtungen im Gleichlauf verfahrbar sind, wobei das Zahnrad (2) entlang seines Umfanges einen unterschiedlichen Kopfkreisdurchmesser (d) aufweist,
**dadurch gekennzeichnet, dass** der Kopfkreisdurchmesser (d) entlang eines Segmentes (31, 32) zunimmt und ein wirksamer Außendurchmesser (dw) des Zahnrades (2) zwischen den Supporten (3, 4) in einer gespannten Drehstellung angeordnet ist und der wirksame Außendurchmesser (dw) mit einem Solldurchmesser übereinstimmt.

2. Einrichtung nach Anspruch 1,
**dadurch gekennzeichnet, dass** der Kopfkreisdurchmesser (d) in einer Drehrichtung entlang eines der Segmente (31, 32) des Zahnrades (2) zunimmt.

3. Einrichtung nach Anspruch 2,
**dadurch gekennzeichnet, dass** der Kopfkreisdurchmesser (d) entlang des einen Segmentes (31, 32) des Zahnrades (2) kontinuierlich zunimmt.

4. Einrichtung nach Anspruch 2 oder 3,
**dadurch gekennzeichnet, dass** ein gegenüberliegendes Segment (32) durch 180° Rotation um eine Drehachse des Zahnrades (2) auf das eine Segment (31) abbildbar ist.

5. Einrichtung nach wenigstens einem der Ansprüche 1 bis 4,
**dadurch gekennzeichnet, dass** eine maximale Veränderung des Kopfkreisdurchmessers (d) zwischen 0,01 mm und 0,15 mm liegt.

6. Einrichtung nach einem der vorstehenden Ansprüche,
**dadurch gekennzeichnet, dass** jeder der Supporte (3, 4) eine Spannbacke (11, 12) aufweist, die zusammenwirken und das Zahnrad (2) zwischen einer geöffneten Drehstellung, in der die Spannbacken (11, 12) auseinandergefahren sind und einen Gegenstand (16) freigeben, und einer gespannten Drehstellung, in der die beiden Spannbacken (11, 12) soweit aufeinander zugefahren sind, dass sie den Gegenstand (16) einspannen, drehbar ist.

## Claims

1. A device with supports (3, 4) which are capable of being moved with respect to each other and the mutually facing inner walls of which have provided on them toothed profiles (6, 7) which co-operate in each case with opposed segments (31, 32) of a rotatable toothed wheel (2), by the rotation of which the supports (3, 4) are capable of being simultaneously moved in synchronism in opposed directions, the toothed wheel (2) having a differing tip circle diameter (**d**) along its periphery, **characterized in that** the tip circle diameter (**d**) increases along a segment (31, 32) and an effective external diameter (**d_{w}**) of the toothed wheel (2) is present between the supports (3, 4) in a clamped rotational setting and the effective external diameter (**d_{w}**) corresponds to a nominal diameter.

2. A device according to Claim 1, **characterized in that** the tip circle diameter (**d**) increases in a direction of rotation along one of the segments (31, 32) of the toothed wheel (2).

3. A device according to Claim 2, **characterized in that** the tip circle diameter (**d**) increases in a continuous manner along one segment (31, 32) of the toothed wheel (2).

4. A device according to Claim 2 or 3, **characterized in that** an opposed segment (32) is capable of being imaged onto one segment (31) by 180° rotation about an axis of rotation of the toothed wheel (2).

5. A device according to at least one of Claims 1 to 4, **characterized in that** a maximum change in the tip circle diameter (**d**) is between 0·01 mm and 0·15 mm.

6. A device according to any one of the preceding Claims, **characterized in that** each of the supports (3, 4) has a clamping jaw (11, 12), which clamping jaws (11, 12) co-operate, and the toothed wheel (2) is rotatable between an opened rotational setting, in which the clamping jaws (11, 12) are moved apart from each other and release an article (16), and a clamped rotational setting, in which the two clamping jaws (11, 12) are moved so far towards each other that they clamp the article (16).

## Revendications

1. Dispositif avec des supports (3, 4) aptes à se déplacer l'un contre l'autre sur les parois tournées l'une vers l'autre desquels des profils dentés (6, 7) sont prévus qui interagissent avec des segments qui se font face (31, 32) d'une roue dentée rotative (2) par la rotation de laquelle les supports (3, 4) sont déplaçables simultanément dans des directions opposées de manière synchronisée, la roue dentée (2) présentant un diamètre de cercle de tête différent (d) le long de son périmètre,
**caractérisé en ce que** le diamètre de cercle de tête (d) augmente le long d'un segment (31, 32) et un diamètre extérieur effectif (d_{w}) de la roue dentée (2) est placé entre les supports (3, 4) dans une position de rotation tendue et le diamètre extérieur effectif (d_{w}) coïncide avec un diamètre nominal.

2. Dispositif selon la revendication 1, **caractérisé en ce que** le diamètre de cercle de tête (d) augmente dans un sens de rotation le long d'un des segments (31, 32) de la roue dentée (2).

3. Dispositif selon la revendication 2, **caractérisé en ce que** le diamètre de cercle de tête (d) augmente continuellement le long de l'un des segments (31, 32) de la roue dentée (2).

4. Dispositif selon la revendication 2 ou 3, **caractérisé en ce qu'**un segment opposé (32) peut être reproduit sur l'un des segments (31) par rotation de 180° autour d'un axe de rotation de la roue dentée (2).

5. Dispositif selon au moins l'une des revendications 1 à 4, **caractérisé en ce qu'**il y a une variation maximale du diamètre de cercle de tête (d) entre 0,01 mm et 0,15 mm.

6. Dispositif selon l'une des revendications précédentes, **caractérisé en ce que** chacun des supports (3, 4) présente une mâchoire de serrage (11, 12) qui coopèrent et la roue dentée (2) est rotative entre une position de rotation ouverte dans laquelle les mâchoires de serrage (11, 12) sont écartées l'une de l'autre et libèrent un objet (16) et une position de rotation serrée dans laquelle les deux mâchoires de serrage (11, 12) sont rapprochées l'une de l'autre de telle manière qu'elles serrent l'objet (16).
